# EUROPÄISCHE PATENTSCHRIFT

(11) **EP 0 481 191 B1**
(45) Veröffentlichungstag und Bekanntmachung des Hinweises auf die Patenterteilung: **14.06.1995**
(21) Anmeldenummer: 91114064.8
(22) Anmeldetag: 22.08.1991
(51) Int. Cl.: B65B 69/00

(54) **Vorrichtung zum Entfernen von Zigaretten aus der diese umschliessenden Verpackung**
Apparatus for unpackung cigarettes from the enclosing package
Appareil pour enlever des cigarettes de leur emballage

(30) Priorität: 12.09.1990 DE 9012972 U
(43) Veröffentlichungstag der Anmeldung: 22.04.1992
(73) Patentinhaber: Maschinenfabrik Fr. Niepmann GmbH & Co., D-58285 Gevelsberg (DE)
(72) Erfinder: Stewart, Iain, D-58256 Ennepetal-Voerde (DE); Brinker, Alfred, Dr., D-58285 Gevelsberg (DE)
(74) Vertreter: Stenger, Watzke & Ring Patentanwälte

(56) Entgegenhaltungen:
- DE-A- 2 840 999
- US-A- 2 470 236

## Beschreibung

Die Erfindung betrifft eine Vorrichtung zum Entfernen von Zigaretten aus einer diese umschließenden Verpackung mit mindestens einem die Verpackung rechtwinklig zur Ausrichtung der Zigaretten entlang einer Stirnseite aufschneidenden Messer und einer Trennstation zum Trennen der Zigaretten von der aufgeschnittenen Verpackung vor einer weiteren Verarbeitung, wobei die Trennstation zwei parallele Seitenwände aufweist, zwischen denen die Verpackung festlegbar ist.

Bei der Zigarettenherstellung stellt sich häufig das Problem, eine große Zahl bereits vollständig gefüllter und verpackter Zigarettenschachteln wieder zu öffnen. Dies kann beispielsweise im Rahmen einer Qualitätskontrolle erfolgen, im Hinblick auf eine Verwendung der Zigaretten für anschließende Testversuche oder weil die Zigaretten oder die Verpackungen fehlerhaft sind.

Da Herstellung und Verpackung von Zigaretten im Hinblick auf große Produktionsmengen durchwegs vollautomatisch durchgeführt werden, besteht ein Bedürfnis, auch die zu den laufenden Qualitätskontrollen erforderliche Öffnung bereits vollständig verpackter Zigarettenpackungen maschinell durchzuführen.

Hinzu kommt, daß auch der in fehlerhaften Zigarettenschachteln befindliche Tabak einer Wiederverwendung zugeführt werden soll. Von den als fehlerhaft erkannten und dem normalen Produktionsprozeß entnommenen Zigarettenschachteln müssen daher die einzelnen Zigaretten wieder entnommen werden, um den wertvollen Tabak zurückzugewinnen und in den Herstellungsprozeß zurückzuführen.

Eine gattungsbildende Vorrichtung zum Entleeren einer Verpackung ist aus der US-A-2 470 236 bekannt. Bei dieser bekannten Vorrichtung wird eine Stirnseite der Verpackung von einem Messer teilweise aufgeschnitten und anschließend die Verpackung mittels eines Trägers innerhalb der Trennstation bis zu einer Ausdrückvorrichtung verschoben. Die Ausdrückvorrichtung drückt mit einer Zunge auf die der aufgeschnittenen Seite gegenüberliegende Seite der Verpackung und schiebt so einige der quer zu den Seitenwänden der Trennstation ausgerichteten Zigaretten aus der Verpackung hinaus. Zum weiteren Entleeren muß die Verpackung dann bis zum Ende der Trennstation verschoben werden.

Diese bekannte Vorrichtung benötigt neben dem Träger, der die Verpackung innerhalb der Trennstation verschiebt, eine gesonderte Ausdrückvorrichtung, um die Zigaretten aus der Verpackung zu entfernen. Neben diesem erhöhten Bauaufwand ist eine vollständige Entleerung der Verpackung nicht unbedingt gewährleistet, da die Stirnseite der Verpackung nur teilweise, nämlich etwa zu einem Drittel, aufgeschnitten wird und es somit leicht geschehen kann, daß Zigaretten im verschlossenen Teil der Verpackung verbleiben.

Aus der DE-A-2 840 999 ist eine weitere Vorrichtung zum Entleeren von Verpackungen bekannt. Bei dieser Vorrichtung wird die an einer Stirnseite mittels eines Vollschnittes gekürzte Verpackung von einem an einer Kette befestigten Mitnehmerstift entlang einer Kurvenbahn verschoben, um die Verpackung mit der aufgeschnittenen Seite nach unten auszurichten. Anschließend wird die Verpackung von einem Hubkolben zwischen zwei umlaufende, flexible Bänder geschoben, die die Verpackung zu einer Rütteleinrichtung transportieren. Unter dem Einfluß der auf die flexiblen Bänder einwirkenden Rütteleinrichtung erfolgt die Entleerung der Verpackung.

Neben dem enormen Bauaufwand dieser bekannten Vorrichtung mit einer Kurvenbahn mit Kettenantrieb sowie den flexiblen Transportbändern und einer zusätzlichen Rütteleinrichtung weist diese bekannte Vorrichtung den Nachteil auf, daß sie nicht zum Entleeren von Hartbox-Kartonverpackungen geeignet ist, da diese von den flexiblen Bändern nicht verformbar sind, so daß die Rütteleinrichtung alleine nicht die Entleerung der Verpackungen bewirken kann.

Ferner ist eine Vorrichtung zum Entfernen von Zigaretten aus der diese umschließenden Verpackung aus der US-A-3 386 320 bekannt. Bei dieser Vorrichtung werden die Zigarettenschachteln von insgesamt drei Scheibenmessern aufgeschnitten, wobei die ersten beiden Schnitte entlang der schmalen Längsseiten der Zigarettenschachteln erfolgen, während ein weiterer Schnitt rechtwinklig hierzu durchgeführt wird. Dieser weitere Schnitt wird als Vollschnitt durchgeführt, bei dem der den Filter der Zigaretten enthaltende Teil der Zigarettenschachtel von dem den wertvollen Tabak enthaltenden Teil abgetrennt wird. Beide nunmehr voneinander getrennten Teile werden Siebtrommeln zugeführt, in denen eine starke Verwirbelung und anschließende Trennung der einzelnen Bestandteile, beispielsweise nach ihrem unterschiedlichen spezifischen Gewicht, erfolgt.

Diese bekannte Vorrichtung erfordert insgesamt drei auf verschiedenen Achsen angeordnete Messer, um die Zigarettenschachteln soweit aufzuschneiden, daß diese anschließend in den Siebtrommeln einem verfahrenstechnischen Trennprozeß unterzogen werden können. Neben dem erhöhten Bauaufwand zum Betrieb der drei voneinander getrennten Messer weist diese bekannte Vorrichtung den Nachteil auf, daß mit Hilfe der Siebtrommeln nicht in jedem Fall eine saubere Trennung in Verpackungsmaterial einerseits und Zigaretten bzw. Zigarettenpapier andererseits möglich ist. Es ist nicht auszuschließen, daß während des Siebvorganges auch Bestandteile der Verpackung, z. B. von Pappe, Stanniolpapier oder Einschlagfolie in den Tabak gelangen. Hinzu kommt, daß die Behandlung in einer Siebtrommel gemeinsam mit Teilen der Zigarettenverpackung für den Tabakschnitt sehr strapaziös ist. Wertvoll am Zigarettentabak sind insbesondere die langfaserigen Anteile, die jedoch im Rahmen einer derartigen Behandlung eine unerwünschte Zerkleinerung erfahren, so daß sich deren Wert für eine Wiederverwendung vermindert.

Eine weitere Vorrichtung zum Entfernen von Zigaretten aus den diese umschließenden Verpackungen ist in der US-PS 4 843 801 beschrieben. Auch diese Vorrichtung arbeitet mit insgesamt drei Scheibenmessern, wobei allerdings im Unterschied zu der US-PS 3 386 320 das dritte Messer keinen Vollschnitt durchführt, sondern die Zigarettenverpackung nur an ihrer Flachseite mit einem mittigen Trennschnitt versieht. In einer anschließenden Station werden unter Zuhilfenahme von Druckluft die beiden Hälften der Flachseite aufgeklappt und der auf diese Weise freigelegte Inhalt der Zigarettenschachtel anschließend durch Verschwenken entleert. Diese insgesamt sehr kompliziert aufgebaute Vorrichtung ist in ihren Anwendungsmöglichkeiten deutlich beschränkt. So eignet sich diese insbesondere nicht zur vorherigen oder gleichzeitigen Abtrennung der Zigarettenfilter, so daß diese in einer anschließenden Trennstation noch entfernt werden müssen. Außerdem lassen sich die schwierigen Schnitte sowie der aufwendige Aufklappprozeß nur bei als Hartbox ausgeführten Verpackungen durchführen. Zudem ist ein sicheres Entfernen bzw. Freilegen des zumeist innerhalb von Zigarettenschachteln befindlichen weiteren Verpackungsmaterials, z.B. Stanniolpapiers, nicht möglich. Dieses würde entweder das vollständige Entleeren der Verpackungen behindern oder aber zusammen mit den Zigaretten entleert werden, was zu den bereits oben beschriebenen Trennproblemen führen würde. Zur Vermeidung der genannten Probleme erfordert die bekannte Vorrichtung eine sehr genau Justage, wodurch die Vorrichtung insgesamt kompliziert wird.

Der Erfindung liegt die **Aufgabe** zugrunde, eine Vorrichtung zum Entfernen von Zigaretten aus der diese umschließenden Verpackung zu schaffen, die bei einfachem Aufbau eine sichere Trennung zwischen Zigaretten einerseits und den Bestandteilen der Verpackung andererseits ermöglicht, ohne daß die Gefahr einer Zerkleinerung des im Hinblick auf eine Wiederverwendung besonders wertvollen langfaserigen Tabaks besteht.

Die **Lösung** dieser Aufgabe ist dadurch gekennzeichnet, daß das mindestens eine Messer die Verpackung mit einem Vollschnitt aufschneidet und dadurch, daß die Seitenwände der Trennstation als aus einer waagerechten in eine schräge bis senkrechte Lage verschwenkbare Stauchscheiben ausgebildet sind, deren einander zugewandte Innenflächen Stauchflächen bilden, wobei der Abstand der Stauchflächen voneinander geringer ist als die Breite der Verpackung zwischen ihren jeweiligen beiden schmalen, zu den Zigaretten parallelen Längsseiten, mit denen die Verpackung während des Schwenkvorgangs an den Stauchflächen so anliegt, daß sich die großen, zu den Zigaretten parallelen Längsseiten der Verpackung aufgrund des Mindermaßes zwischen der Breite der Verpackung und dem Abstand der Stauchflächen konkav nach außen wölben und die Zigaretten in der verschwenkten Lage unter dem Einfluß der Schwerkraft durch die aufgeschnittene Stirnfläche hindurch aus der Verpackung entfernbar sind.

Eine in dieser Art gestaltete Vorrichtung ermöglicht trotz ihres einfachen Aufbaues eine sichere Trennung zwischen den Zigaretten einerseits und den Bestandteilen der Verpackung andererseits. Die durch einen Schnitt entlang der Stirnseite geöffnete Verpackung wird - zwischen den Stauchflächen eingeklemmt - um vorzugsweise 90° verschwenkt, so daß die Zigaretten unter dem Einfluß der Schwerkraft durch die offene Stirnfläche hindurch aus der Verpackung hinausgleiten. Durch das Stauchen der Verpackung zwischen den beiden Stauchflächen vergrößert sich der Querschnitt der Verpackung, so daß sich die einzelnen Zigaretten voneinander und von der Innenfläche der Verpackung lösen können und unter dem Einfluß der Schwerkraft aus der Schachtel hinausgleiten. Bis zu diesem Zeitpunkt, d. h. bis zum vollständigen Entfernen der Zigaretten aus der Schachtel, findet keine Beanspruchung der einzelnen Tabakfasern statt, so daß es möglich ist, diese in einem anschließenden Trennprozeß schonend von dem Zigarettenpapier zu trennen. Von Vorteil ist insbesondere, daß das Entleeren der Zigarettenschachteln erfolgen kann, nachdem der die Zigarettenfilter enthaltende Teil der Zigarettenschachtel bereits abgetrennt ist, wodurch sich die nachfolgende Trennung von Tabak und Zigarettenpapier weiter vereinfacht. Dabei kann die Entleerung der Verpackung zwischen den beiden Stauchflächen über jene Öffnung erfolgen, die beim Abschneiden des die Zigarettenfilter aufnehmenden Teils der Zigarettenschachtel entsteht.

Gemäß einem weiteren Merkmal der Erfindung können die Stauchflächen zumindest am Ende des Schwenkvorganges pulsierend gegeneinander bewegt werden, so daß auch festgeklemmte Zigaretten unter der Wirkung der Schwerkraft herausfallen.

Das Einführen der Verpackungen zwischen die beiden Stauchflächen wird erleichtert, wenn entsprechend einer Weiterbildung der Erfindung die Stauchflächen im Bereich ihres Umfanges jeweils in schräge Einlaufflächen übergehen, deren größter Abstand voneinander mindestens der Breite der Verpackung zwischen ihren jeweiligen beiden schmalen Längsseiten entspricht.

Bei einer vorteilhaften Gestaltung der Vorrichtung werden die Stauchflächen durch die einander zugewandten Flächen zweier paralleler Stauchscheiben gebildet, die um eine gemeinsame Achse drehbar gelagert sind.

Bei einer Ausführungsvariante der Vorrichtung werden die Stauchflächen durch taschenartige Vertiefungen an den Stauchscheiben gebildet. Diese taschenartigen Vertiefungen nehmen die schmalen Längsseiten der Verpackungen auf. Dadurch ist selbst bei labilen Weichpackungen mit Zigaretten ein sicheres Stauchen, Verschwenken und Entleeren der Verpackung möglich, ohne daß die Gefahr eines Verrutschens oder vorzeitigen Herausfallens der Verpackung besteht.

Vorzugsweise sind die taschenartigen Vertiefungen mit einer Einführschräge versehen. Dadurch wird das Einführen der Verpackungen zwischen die beiden Stauchflächen erleichtert.

Die Stauchwirkung wird verbessert, wenn die Begrenzungswände der taschenartigen Vertiefungen zumindest im Bereich des Bodens abgeschrägt sind.

Ferner wird mit der Erfindung vorgeschlagen, daß die durch die taschenartigen Vertiefungen gebildeten Stauchflächen um vorgebbare Verdrehwinkel getaktet verschwenkt werden. Hierdurch ist eine exakte Koordination der einzelnen Bewegungen "Einschieben der Verpackungen zwischen die Stauchflächen", "Verschwenken" und "Herausfallen der Zigaretten" möglich.

Zwischen den Stauchscheiben können Druckfedern angeordnet sein sowie den maximalen Abstand zwischen den Stauchscheiben begrenzende Anschläge, die sich an Querstäben befinden, welche die Stauchscheiben durchdringen. Auf diese Weise ist es möglich, zur Unterstützung des Entleerungsvorganges die Stauchscheiben pulsierend zusammenzudrücken.

Um zu verhindern, daß Packungsteile, z.B. das darin befindliche Stanniolpapier, mit den Zigaretten entleert wird, ist bei einer Weiterbildung der Vorrichtung ein auf einer zur Achse der Stauchscheiben parallelen Drehachse schwenkbar angeordneter, in den zylindrischen Raum zwischen den Stauchscheiben einschwenkbarer Stift vorgesehen. Dieser ist so ausgebildet, daß er nur Bestandteile der Zigarettenverpackung zurückhält, jedoch das Herausfallen der Zigaretten nicht behindert.

Vorzugsweise befindet sich der Stift am Ende eines auf der Drehachse schwenkbar gelagerten Hebels, dessen Gestalt gemäß einer bevorzugten Ausführungsform der Außenkontur der Stauchscheiben angepaßt ist. Auf diese Weise verhindert der Hebel ein seitliches Ausweichen der Verpackung während der Verschwenkbewegung.

Vorzugsweise befindet sich unterhalb des Hebels eine in den zylindrischen Raum zwischen Stauchscheiben einschwenkbare Klappe, die in ihrer eingeschwenkten Stellung eine schräge Ebene bildet, über die die Zigaretten in einen bereitgestellten Auffangbehälter rutschen können.

Nach erfolgter Entleerung der Verpackung müssen sowohl der an dem Hebel befestigte Stift als auch die Klappe aus dem Schwenkbereich der Verpackung entfernt werden, wozu Klappe und Hebel vorzugsweise miteinander gekoppelt sind.

Die Zufuhr der aufgeschnittenen Verpackungen in den Bereich zwischen den Stauchflächen erfolgt vorzugsweise über eine Zuführbahn mittels eines parallel hierzu bewegbaren Schiebers.

Mit Hilfe eines unterhalb der Zuführbahn angeordneten Abstreifers, der einstückig mit der Zuführbahn ausgeführt sein kann, werden die entleerten Verpackungen von den Stauchflächen getrennt.

Das Auftrennen der Verpackung erfolgt mittels zweier Messer, die bei einer ersten Variante als Kreismesser ausgebildet sind, während eine zweite Variante eine gezahnte Stich- oder Bandsäge verwendet. Bei der ersten Variante sind die Schneiden der Kreismesser vorzugsweise glatt ausgebildet, um so einen glatten Schnitt ohne Anfall von Verpackungsteilchen zu ermöglichen. Denn solche Verpackungsteilchen könnten andernfalls mit in den Tabak gelangen und dessen Wert mindern. Bei Verwendung einer gezahnten Stich- oder Bandsäge als Messer ist im Bereich der Messer eine Absaugvorrichtung angeordnet, welche die bei der Auftrennung der Verpackung anfallenden Verpackungsteilchen aus dem Schneidebereich entfernt.

In der Zeichnung sind zwei Ausführungsbeispiele der erfindungsgemäßen Vorrichtung dargestellt, und zwar zeigen:
- Fig. 1: eine Ansicht der Vorrichtung von oben mit einer noch unversehrten Zigarettenschachtel, einer weiteren, bereits aufgeschnittenen Zigarettenschachtel sowie einer in Entleerungsstellung befindlichen, dritten Zigarettenschachtel;
- Fig. 2: eine Schnittdarstellung entlang der Linie II-II der Fig. 1 und
- Fig. 3: eine vereinfacht dargestellte Seitenansicht der Vorrichtung in der mit Pfeil III bezeichneten Blickrichtung;
- Fig. 4: eine der Fig. 1 entsprechende Ansicht einer Ausführungsvariante der Vorrichtung;
- Fig. 5: eine Schnittdarstellung entlang der Linie V - V der Fig. 4 und
- Fig. 6: eine vereinfacht dargestellte Seitenansicht der Vorrichtung in der mit Pfeil VI bezeichneten Blickrichtung.

Die in Fig. 1 dargestellte Vorrichtung zum Entfernen von Zigaretten aus der diese umschließenden Verpackung besteht aus einer Schneidestation 1 sowie einer Trennstation 2. Die Schneidestation 1 verfügt über eine Schneideinrichtung 3, die aus einer gemeinsamen Welle 4 und zwei im Abstand darauf befindlichen Messern 5a,5b besteht.

In der Fig. 2 ist dargestellt, daß die zu entleerenden Zigarettenverpackungen Z der Schneidestation 1 über ein Magazin 6 zugeführt werden. Die jeweils unterste Zigarettenverpackung Z liegt hierbei auf einem Schneidtisch 7 auf, über den diese Verpackung mittels eines horizontal beweglichen Stößels 8 in den Wirkbereich der Messer 5a,5b verschoben wird (siehe Fig. 1).

Die Darstellung in Fig. 1 läßt erkennen, daß die Messer 5a,5b so angeordnet sind, daß jede Zigarettenschachtel Z mit insgesamt zwei rechtwinklig zur Ausrichtung der Zigaretten durchgeführten Vollschnitten aufgeschnitten wird. Hierbei trennt das Messer 5b den die Zigarettenfilter F beinhaltenden Teil der Zigarettenschachtel Z ab, während das andere Messer 5a die gegenüberliegende Stirnseite S der Zigarettenschachtel Z abtrennt. Für filterlose Strangzigaretten oder für den Fall, daß es nicht gewünscht ist, die Filter abzutrennen, wird das Messer 5b ähnlich wie Messer 5a derart eingestellt, daß es die andere Stirnseite der Verpackung Z abtrennt. Die Teile S und F gelangen über Auswurfschächte 9a,9b in einen gemeinsamen Sammelbehälter 10, während der den Tabak enthaltende Teil der Zigarettenverpackung auf eine rechtwinklig zum Schneidtisch 7 angeordnete, horizontale Zuführbahn 11 geschoben wird.

Die feststehende Zuführbahn 11 ist in Form eines langgestreckten, U-förmigen Bleches ausgebildet, welches eine Achse 12 etwa in Form eines Halbkreises umrundet. Die Achse 12 ist gemeinsame Drehachse von zwei miteinander gekoppelten Stauchscheiben 13a,13b, deren Aufbau im folgenden näher erläutert wird.

Jede der beiden Stauchscheiben 13a,13b besteht aus einer kreisförmigen Platte, die jeweils im Bereich ihres Umfanges auf ihrer der jeweils anderen Stauchscheibe zugeordneten Innenseite eine schräge Einlauffläche 14 in Form einer flachen Fase aufweist.

Die einander zugewandten Flächen der Stauchscheiben 13a,13b bilden dabei Stauchflächen 15a,15b, die in ihrem äußeren Bereich in die Einlauffläche 14 übergehen. Entscheidend für den Aufbau der Trennstation 2 ist, daß der Abstand der Stauchflächen 15a,15b voneinander geringer ist als die Breite B der Zigarettenverpackung Z zwischen ihren jeweiligen beiden schmalen Längsseiten 16. Jede der Stauchscheiben 13a,13b weist daher ein in Fig. 1 dargestelltes Mindermaß M gegenüber dem entsprechenden Maß der Verpackung Z auf. Dieses Mindermaß M beträgt auf jeder Seite nur wenige Millimeter.

Der Transport der Verpackung Z entlang der Zuführbahn 11 bis in den Bereich zwischen den beiden Stauchscheiben 13a,13b erfolgt mittels eines parallel zur Zuführbahn 11 beweglichen Schiebers 17. Dabei erleichtern die schrägen Einlaufflächen 14 das Einschieben der Verpackung zwischen die beiden Stauchflächen 15a,15b.

Wie die Darstellung der Fig. 1 ferner erkennen läßt, sind die beiden Stauchscheiben 13a,13b über insgesamt vier achsparallel angeordnete Querstäbe 18 miteinander verbunden. Die Querstäbe 18 verfügen an ihren Enden über Anschläge 19, welche auf den Außenseiten der Stauchscheiben 13a,13b anliegen und damit deren größtmöglichen Abstand begrenzen. Die Anschläge können verstellbar ausgebildet sein, um auf diese Weise den Abstand der Stauchscheiben 13a,13b anpassen zu können.

Auf den Querstäben 18 befinden sich jeweils an beiden Stauchflächen 15a,15b unter Druck anliegende und damit die Stauchscheiben 13a,13b gegen die Anschläge 19 beaufschlagende Druckfedern 20.

In unmittelbarer Nähe der einen Stauchscheibe 13a ist auf einer festen Drehachse ein Exzenter 21 angeordnet, der bei entsprechender Rotation einen periodischen Druck auf die Außenfläche der Stauchfläche 13a ausübt und diese damit in eine Rüttelbewegung versetzen kann.

Die Trennstation 2 arbeitet in folgender Weise: Die über den Schieber 17 entlang der Zuführbahn 11 transportierte, bereits aufgeschnittene Verpackung Z gelangt vollständig zwischen die beiden Stauchscheiben 13a,13b und wird dort infolge der zwischen den schmalen Längsseiten 16 der Verpackung und den Stauchflächen 15a,15b bestehenden Reibung festgeklemmt. Da der Abstand der Stauchflächen 15a,15b voneinander geringer ist als die Breite B der Verpackung Z, baucht sich die Verpackung Z in der im unteren Teil der Fig. 1 dargestellten Weise aus, d.h. die großen Längsseiten der Verpackung Z wölben sich konkav nach außen. Erfolgt nun anschließend eine Verdrehung der Stauchscheiben 13a,13b um etwa 90°, so schwenkt die Verpackung Z in die im unteren Teil der Fig. 1 bzw. im linken Teil der Fig. 3 dargestellte Lage, in der die einzelnen Zigaretten unter dem Einfluß der Schwerkraft aus der Verpackung hinausgleiten. Dabei wird durch die zwischen den Stauchflächen 15a,15b erzeugte Wölbung der Verpackung erreicht, daß sich deren Querschnittsfläche vergrößert, wodurch sich die Zigaretten voneinander und von der Innenseite der Verpackung lösen und so leichter aus dieser herausrutschen können. Um auch eventuell haftende Zigaretten zu lösen, wird durch Betätigung des Exzenters 21 entgegen der Kraft der Druckfedern 20 ein kurzzeitiges Zusammendrücken der Stauchscheiben 13a,13b erreicht. Mit Hilfe dieses Rüttelns lassen sich auch die letzten noch haftenden Zigaretten ablösen. Anstelle des Exzenters 21 kann mit gleicher Wirkung auch ein mehrmals zu betätigender Druckluftzylinder verwendet werden.

Zum sicheren Weiterleiten der aus der Verpackung austretenden Zigaretten in einen bereitgestellten Behälter befindet sich unterhalb der Stauchscheiben 13a,13b eine Klappe 22. Diese ragt während des Entleervorganges in den zylindrischen Raum zwischen den Stauchscheiben 13a,13b und wird nach Beendigung des Entleervorganges aus diesem Bereich herausgeschwenkt, um die weitere Bewegung der nunmehr entleerten Verpackung zwischen den beiden Stauchscheiben 13a,13b nicht zu behindern.

Während des Entleervorganges untergreift ein Stift 23 die offene Stirnseite der Verpackung, um auf diese Weise ein Mitentleeren von Verpackungsteilen, z.B. Stanniolpapier, zu verhindern. Eine Behinderung der herausfallenden Zigaretten tritt durch den Stift 23 wegen dessen Schräglage nicht ein. Der Stift 23 ist am äußeren Ende eines Hebels 24 angeordnet, der auf einer zur Achse 12 parallelen Drehachse 25 schwenkbar gelagert ist. Die Form des Hebels 24 ist in etwa der Außenkontur der Stauchscheiben 13a,13b angepaßt und ist daher geeignet, die Verpackung zusätzlich zu führen. Vor dem Weitertransport der entleerten Verpackung durch getaktetes Weiterdrehen der Stauchscheiben 13a,13b wird der Hebel 24 mit dem Stift 23 zurückgeschwenkt. Diese Bewegung ist mit der Schwenkbewegung der Klappe 22 gekoppelt, so daß die Klappe 22 erst am Ende ihrer Bewegung den Hebel 24 mit dem Stift 23 zurückklappt. Damit ist gewährleistet, daß die leere Verpackung in Form einer Hülse nicht mit den Zigaretten herabfallen kann, falls sie sich von den Stauchscheiben 13a,13b frühzeitig lösen sollte. Die Verpackung Z wird üblicherweise aus ihrer Klemmposition zwischen den beiden Stauchscheiben 13a,13b gelöst, indem diese während des Weitertransportes gegen einen feststehenden Abstreifer 26 stößt, der durch den unteren Teil der U-förmig um die Achse 12 herumgeführten Zuführbahn 11 gebildet wird. Die abgestreiften Verpackungen Z gelangen in denselben Sammelbehälter 10, in den auch die in der Schneidestation 1 abgetrennten Verpackungsteile geführt werden.

In den Fig. 4 bis 6 ist eine Ausführungsvariante der Vorrichtung dargestellt. Die bei der ersten Variante gemäß den Fig. 1 bis 3 verwendeten Messer 5a,5b in Gestalt von Kreismessern sind hierbei durch eine gezahnte Bandsäge oder Stichsäge ersetzt. Beim Schneidvorgang anfallende Teilchen und Partikel der Verpackung Z werden mit Hilfe einer Absaugvorrichtung 27 aus dem Schneidbereich entfernt und können daher nicht in den Tabak gelangen.

Fig. 4 läßt erkennen, daß bei dieser Ausführungsvariante die Stauchscheiben 13a,13b an ihrer Innenseite nicht plan ausgebildet sind, sondern jeweils über vier, 90° zueinander versetzt angeordnete taschenartige Vertiefungen 28 verfügen. Die Stauchflächen 15a,15b sind hierbei jeweils am Boden 29 der taschenartigen Vertiefungen 28 ausgebildet. Der Boden 29 ist im Bereich seines Randes jeweils mit einer Abschrägung 30 versehen. Auch bei dieser Ausführungsvariante ist jede der Stauchflächen 15a,15b der taschenartigen Vertiefungen 28 mit einer Einlauffläche 14 versehen, die das Einschieben der Verpackung Z zwischen die beiden Stauchflächen 15a,15b erleichtert.

In der Fig. 6 ist dargestellt, daß die zueinander um jeweils 90° verdreht angeordneten taschenartigen Vertiefungen 28 nicht durchgehend ausgebildet sind, sondern stirnseitig einen durch die Abschrägung 30 gebildeten Anschlag aufweisen. Infolge dieses Anschlags können die Verpackungen Z in der um etwa 90° verschwenkten Stellung, in welcher die Zigaretten die Verpackung Z verlassen, nicht nach unten herausfallen. Der bei der ersten Ausführungsvariante nach den Fig. 1 bis 3 erforderliche Hebel 24 mit dem Stift 23 kann bei dieser zweiten Ausführungsvariante daher entfallen.

Die Verpackung Z wird aus ihrer Klemmposition zwischen den Stauchflächen 15a,15b der taschenartigen Vertiefungen 28 gelöst, indem die Verpackung Z während des Weitertransportes gegen den feststehenden Abstreifer 26 stößt. Die abgestreiften Verpackungen Z gelangen dabei wiederum in den Sammelbehälter 10.

### Bezugszeichenliste:

- 1: Schneidestation
- 2: Trennstation
- 3: Schneideeinrichtung
- 4: Welle
- 5a: Messer
- 5b: Messer
- 6: Magazin
- 7: Schneidtisch
- 8: Stößel
- 9a: Auswurfschacht
- 9b: Auswurfschacht
- 10: Sammelbehälter
- 11: Zuführbahn
- 12: Achse
- 13a: Stauchscheibe
- 13b: Stauchscheibe
- 14: Einlauffläche
- 15a: Stauchfläche
- 15b: Stauchfläche
- 16: Längsseiten
- 17: Schieber
- 18: Querstab
- 19: Anschlag
- 20: Druckfeder
- 21: Exzenter
- 22: Klappe
- 23: Stift
- 24: Hebel
- 25: Drehachse
- 26: Abstreifer
- 27: Absaugvorrichtung
- 28: taschenartige Vertiefung
- 29: Boden
- 30: Abschrägung
- Z: Zigaretten-Verpackung
- F: Filterteil
- S: Stirnseite
- B: Breite
- M: Mindermaß

## Patentansprüche

1. Vorrichtung zum Entfernen von Zigaretten aus einer diese umschließenden Verpackung (Z) mit einem die Verpackung rechtwinklig zur Ausrichtung der Zigaretten entlang einer Stirnseite aufschneidenden Messer und einer Trennstation (2) zum Trennen der Zigaretten von der aufgeschnittenen Verpackung vor einer weiteren Verarbeitung, wobei die Trennstation zwei parallele Seitenwände (13a, 13b) aufweist, zwischen denen die Verpackung (Z) festlegbar ist,
**dadurch gekennzeichnet,**
daß mindestens ein Messer (5a, 5b) die Verpackung (Z) mit einem Vollschnitt aufschneidet und, daß die Seitenwände der Trennstation (2) als aus einer waagerechten in eine schräge bis senkrechte Lage verschwenkbare Stauchscheibe (13a, 13b) ausgebildet sind, deren einander zugewandte Innenflächen Stauchflächen (15a, 15b) bilden, wobei der Abstand der Stauchflächen (15a, 15b) von einander geringer ist als die Breite (B) der Verpackung (Z) zwischen ihren jeweiligen beiden schmalen, zu den Zigaretten parallelen Längsseiten (16), mit denen die Verpackung (Z) während des Schwenkvorgangs an den Stauchflächen (15a, 15b) so anliegt, daß sich die großen, zu den Zigaretten parallelen Längsseiten der Verpackung (Z) aufgrund des Mindermaßes (M) zwischen der Breite (B) der Verpackung (Z) und dem Abstand der Stauchflächen (15a, 15b) konkav nach außen wölben und die Zigaretten in der verschwenkten Lage unter dem Einfluß der Schwerkraft durch die aufgeschnittene Stirnfläche (S) hindurch aus der Verpackung (Z) entfernbar sind.

2. Vorrichtung nach Anspruch 1, dadurch gekennzeichnet, daß die Stauchflächen (15a, 15b) zumindest am Ende des Schwenkvorganges pulsierend gegeneinander bewegbar sind.

3. Vorrichtung nach Anspruch 1 oder 2, dadurch gekennzeichnet, daß die Stauchflächen (15a, 15b) im Bereich ihres Umfanges jeweils in schräge Einlaufflächen (14) übergehen, deren größter Abstand voneinander mindestens der Breite (B) der Verpackung (Z) zwischen deren jeweiligen beiden schmalen Längsseiten (16) entspricht.

4. Vorrichtung nach Anspruch 1, 2 oder Anspruch 3, dadurch gekennzeichnet, daß die Stauchflächen (15a, 15b) durch die einander zugewandten Flächen zweier paralleler Stauchscheiben (13a, 13b) gebildet sind, die um eine gemeinsame Achse (12) drehbar gelagert sind.

5. Vorrichtung nach mindestens einem der Ansprüche 1 bis 4, dadurch gekennzeichnet, daß die Stauchflächen (15a, 15b) jeweils am Boden (29) taschenartiger Vertiefungen (28) an den Stauchscheiben (13a, 13b) zur Aufnahme der schmalen, zu den Zigaretten parallelen Längsseiten (16) der Verpackungen (Z) gebildet sind.

6. Vorrichtung nach Anspruch 5, dadurch gekennzeichnet, daß die taschenartigen Vertiefungen (28) mit einer schrägen Einlauffläche (14) versehen sind.

7. Vorrichtung nach Anspruch 5 oder 6, dadurch gekennzeichnet, daß die Begrenzungswände der taschenartigen Vertiefungen (28) zumindest im Bereich des Bodens (29) abgeschrägt sind.

8. Vorrichtung nach Anspruch 5, 6 oder 7, dadurch gekennzeichnet, daß die durch die taschenartigen Vertiefungen (28) gebildeten Stauchflächen (15a, 15b) um vorgebbare Verdrehwinkel getaktet verschwenkt werden.

9. Vorrichtung nach mindestens einem der Ansprüche 4 bis 8, gekennzeichnet durch mehrere zwischen den Stauchscheiben (13a, 13b) angeordnete Druckfedern (20) sowie den maximalen Abstand zwischen den Stauchscheiben (13a, 13b) begrenzende Anschläge (19), welche an die Stauchscheiben (13a, 13b) durchdringenden Querstäben (18) angeordnet sind.

10. Vorrichtung nach Anspruch 9, dadurch gekennzeichnet, daß die Querstäbe (18) die Druckfedern (20) durchdringen.

11. Vorrichtung nach Anspruch 9 oder Anspruch 10, dadurch gekennzeichnet, daß die Anschläge (19) verstellbar sind.

12. Vorrichtung nach mindestens einem der Ansprüche 4 bis 11, gekennzeichnet durch einen auf einer zur Achse (12) parallelen Drehachse (25) schwenkbar angeordneten, in den zylindrischen Raum zwischen den Stauchscheiben (13a, 13b) einschwenkbaren Stift (23).

13. Vorrichtung nach Anspruch 12, dadurch gekennzeichnet, daß der Stift (23) am Ende eines auf der Drehachse (25) schwenkbar gelagerten Hebels (24) befestigt ist.

14. Vorrichtung nach Anspruch 13, dadurch gekennzeichnet, daß die Form des Hebels (24) der Außenkontur der Stauchscheibe (13a, 13b) angepaßt ist.

15. Vorrichtung nach Anspruch 13, gekennzeichnet durch eine unterhalb des Hebels (24) in den zylindrischen Raum zwischen den Stauchscheiben (13a, 13b) einschwenkbare Klappe (22), die in ihrer eingeschwenkten Stellung eine schräge Ebene bildet.

16. Vorrichtung nach Anspruch 15, dadurch gekennzeichnet, daß Klappe (22) und Hebel (24) miteinander gekoppelt sind, so daß die Klappe (22) erst am Ende ihrer Bewegung den Stift (23) verschwenkt.

17. Vorrichtung nach Anspruch 1, gekennzeichnet durch eine etwa horizontal bis in den Bereich zwischen den Stauchflächen (15a, 15b) führende Zuführbahn (11) für die aufgeschnittenen Verpackungen (Z).

18. Vorrichtung nach Anspruch 17, gekennzeichnet durch einen parallel zur Zuführbahn (11) bewegbaren Schieber (17) für den Transport der aufgeschnittenen Verpackungen (Z).

19. Vorrichtung nach Anspruch 17 oder Anspruch 18, gekennzeichnet durch einen fest zwischen den Stauchflächen (15a, 15b) unterhalb der Zuführbahn (11) angeordneten Abstreifer (26).

20. Vorrichtung nach mindestens einem der Ansprüche 1 bis 19, dadurch gekennzeichnet, daß zwei Messer (5a, 5b) zum Aufschneiden der Verpackung (Z) vorhanden sind, von denen eines die untere Stirnseite (S) der Verpackung und das andere die obere Stirnseite der Verpackung bzw. im Falle von Filterzigaretten den die Filter enthaltenden Teil (F) der Verpackung (Z) abtrennt.

21. Vorrichtung nach Anspruch 20, dadurch gekennzeichnet, daß die Messer (5a, 5b) als Kreismesser ausgebildet sind.

22. Vorrichtung nach Anspruch 21, dadurch gekennzeichnet, daß die Kreismesser mit glatter Schneide ausgebildet sind.

23. Vorrichtung nach Anspruch 21, dadurch gekennzeichnet, daß die Kreismesser mit einer gezahnten Schneide ausgeführt sind.

24. Vorrichtung nach Anspruch 20, dadurch gekennzeichnet, daß die Messer (5a, 5b) als gezahnte Stich- oder Bandsäge ausgebildet sind.

25. Vorrichtung nach Anspruch 23 oder 24, dadurch gekennzeichnet, daß im Bereich der Messer (5a, 5b) eine Absaugvorrichtung (27) angeordnet ist.

## Claims

1. Apparatus for removing cigarettes from a pack (Z) which encloses said cigarettes, having a cutter which cuts open the pack along an end side, at right angles with respect to the alignment of the cigarettes, and having a separating station (2) for separating the cigarettes from the cut-open pack before further processing, the separating station exhibiting two parallel side walls (13a, 13b) between which the pack (Z) can be fixed, characterized in that at least one cutter (5a, 5b) cuts open the pack (Z) with a full cut, and in that the side walls of the separating station (2) are designed as a compressing disc (13a, 13b) which can be pivoted from a horizontal position to an oblique to vertical position and whose mutually facing inner surfaces form compressing surfaces (15a, 15b), the distance of the compressing surfaces (15a, 15b) from one another being smaller than the width (B) of the pack (Z) between its two narrow longitudinal sides (16), which are parallel to the cigarettes and by means of which the pack (Z), during the pivoting operation, butts against the compressing surfaces (15a, 15b) such that the large longitudinal sides, parallel to the cigarettes, of the pack (Z) bulge concavely outwards, as a result of the reduction in dimension (M) between the width (B) of the pack (Z) and the distance between the compressing surfaces (15a, 15b), and, in the pivoted position, the cigarettes can be removed from the pack (Z), through the cut-open end surface (S), under the influence of the force of gravity.

2. Apparatus according to Claim 1, characterized in that the compressing surfaces (15a, 15b) can be moved with respect to one another in a pulsating manner at least at the end of the pivoting operation.

3. Apparatus according to Claim 1 or 2, characterized in that, in the region of their circumference, the compressing surfaces (15a, 15b) each pass into oblique run-in surfaces (14), the greatest distance between these corresponding at least to the width (B) of the pack (Z) between its two narrow longitudinal sides (16).

4. Apparatus according to Claims 1, 2 or Claim 3, characterized in that the compressing surfaces (15a, 15b) are formed by the mutually facing surfaces of two parallel compressing discs (13a, 13b) which are mounted such that they can rotate about a common spindle (12).

5. Apparatus according to at least one of Claims 1 to 4, characterized in that the compressing surfaces (15a, 15b) are each formed on the base (29) of pocket-like depressions (28) on the compressing discs (13a, 13b) for receiving the narrow longitudinal sides (16), parallel to the cigarettes, of the packs (Z).

6. Apparatus according to Claim 5, characterized in that the pocket-like depressions (28) are provided with an oblique run-in surface (14).

7. Apparatus according to Claim 5 or 6, characterized in that the delimiting walls of the pocket-like depressions (28) are bevelled at least in the region of the base (29).

8. Apparatus according to Claim 5, 6 or 7, characterized in that the compressing surfaces (15a, 15b) formed by the pocket-like depressions (28) are pivoted at regular intervals through predeterminable angles of rotation.

9. Apparatus according to at least one of Claims 4 to 8, characterized by a plurality of compression springs (20) arranged between the compressing discs (13a, 13b), and by stops (19) which limit the maximum distance between the compressing discs (13a, 13b) and are arranged on transverse bars (18) which pass through the compressing discs (13a, 13b).

10. Apparatus according to Claim 9, characterized in that the transverse bars (18) pass through the compression springs (20).

11. Apparatus according to Claim 9 or Claim 10, characterized in that the stops (19) can be adjusted.

12. Apparatus according to at least one of Claims 4 to 11, characterized by a pin (23) which is arranged pivotably on a rotary spindle (25) parallel to the spindle (12) and can be pivoted into the cylindrical space between the compressing discs (13a, 13b).

13. Apparatus according to Claim 12, characterized in that the pin (23) is fastened at the end of a lever (24) which is mounted pivotably on the rotary spindle (25).

14. Apparatus according to Claim 13, characterized in that the shape of the lever (24) is adapted to the outer contour of the compressing disc (13a, 13b).

15. Apparatus according to Claim 13, characterized by a flap (22) which can be pivoted, beneath the lever (24), into the cylindrical space between the compressing discs (13a, 13b) and, in its pivoted-in position, forms an oblique plane.

16. Apparatus according to Claim 15, characterized in that the flap (22) and lever (24) are coupled to one another, with the result that the flap (22) pivots the pin (23) only at the end of its movement.

17. Apparatus according to Claim 1, characterized by a feed path (11) which is guided approximately horizontally into the region between the compressing surfaces (15a, 15b) and is intended for the cut-open packs (Z).

18. Apparatus according to Claim 17, characterized by a pusher (17) which can be moved parallel to the feed path (11) and is intended for the transportation of the cut-open packs (Z).

19. Apparatus according to Claim 17 or Claim 18, characterized by a stripper (26) which is arranged fixedly between the compressing surfaces (15a, 15b), beneath the feed path (11).

20. Apparatus according to at least one of Claims 1 to 19, characterized in that there are two cutters (5a, 5b) for cutting open the pack (Z), of which one severs the lower end side (S) of the pack and the other severs the upper end side of the pack or, in the case of filter cigarettes, the filter-containing part (F) of the pack (Z).

21. Apparatus according to Claim 20, characterized in that the cutters (5a, 5b) are designed as circular cutters.

22. Apparatus according to Claim 21, characterized in that the circular cutters are designed with a smooth cutting edge.

23. Apparatus according to Claim 21, characterized in that the circular cutters are configured with a toothed cutter.

24. Apparatus according to Claim 20, characterized in that the cutters (5a, 5b) are designed as a toothed compass saw or band saw.

25. Apparatus according to Claim 23 or 24, characterized in that a suction-extraction device (27) is arranged in the region of the cutters (5a, 5b).

## Revendications

1. Dispositif pour enlever les cigarettes d'un emballage (Z) qui les entoure, comprenant un couteau, qui ouvre l'emballage perpendiculairement à l'orientation des cigarettes le long de l'une des faces frontales, et comprenant une station de séparation (2) pour séparer les cigarettes de l'emballage ouvert avant leur traitement ultérieur, la station de séparation comportant deux parois latérales (13a, 13b) entre lesquelles l'emballage (Z) peut être immobilisé, caractérisé en ce qu'au moins un couteau (5a, 5b) ouvre l'emballage (Z) en le découpant complètement, et en ce que les parois latérales de la station de séparation (2) sont conçues sous la forme de disques d'écrasement (13a, 13b) qui peuvent pivoter d'une position horizontale vers une position inclinée à verticale et dont les faces intérieures en vis-à-vis forment des surfaces d'écrasement (15a, 15b), l'écartement des surfaces d'écrasement (15a, 15b) étant inférieur à la largeur (B) de l'emballage (Z) entre ses deux grands côtés étroits (16) qui sont parallèles aux cigarettes et par lesquels l'emballage (Z) est en contact avec les surfaces d'écrasement (15a, 15b) lors du pivotement, de façon que les grands côtés larges, parallèles aux cigarettes, de l'emballage (Z) se bombent vers l'extérieur sous forme concave en raison de la dimension supérieure (M) de l'emballage (Z) dans sa largeur (B) par rapport à l'écartement des surfaces d'écrasement (15a, 15b), et de façon que les cigarettes amenées en position de pivotement puissent, sous l'influence de la gravité, être retirées de l'emballage (Z) à travers la face frontale ouverte (S).

2. Dispositif selon la revendication 1, caractérisé en ce qu'au moins à la fin du pivotement, les surfaces d'écrasement (15a, 15b) peuvent être déplacées l'une contre l'autre de manière saccadée.

3. Dispositif selon la revendication 1 ou 2, caractérisé en ce que, dans la zone de leur périphérie, les surfaces d'écrasement (15a, 15b) se prolongent chacune par des surfaces d'entrée inclinées (14) dont l'écartement maximum correspond au moins à la largeur (B) de l'emballage (Z) entre ses deux grands côtés étroits (16).

4. Dispositif selon la revendication 1, 2 ou la revendication 3, caractérisé en ce que les surfaces d'écrasement (15a, 15b) sont formées par les faces en vis-à-vis de deux disques d'écrasement parallèles (13a, 13b) qui sont montés en rotation autour d'un axe commun (12).

5. Dispositif selon au moins l'une des revendications 1 à 4, caractérisé en ce que les surfaces d'écrasement (15a, 15b) sont formées chacune dans le fond (29) de renfoncements en forme de poches (28) ménagés dans les disques d'écrasement (13a, 13b) pour recevoir les grands côtés étroits (16), parallèles aux cigarettes, des emballages (Z).

6. Dispositif selon la revendication 5, caractérisé en ce que les renfoncements en forme de poches (28) comportent une surface d'entrée inclinée (14).

7. Dispositif selon la revendication 5 ou 6, caractérisé en ce que les parois de délimitation des renfoncements en forme de poches (28) sont biseautées au moins dans la zone du fond (29).

8. Dispositif selon la revendication 5, 6 ou 7, caractérisé en ce que les surfaces d'écrasement (15a, 15b) formées par les renfoncements en forme de poches (28) pivotent de manière cadencée selon des angles de rotation prédéfinis.

9. Dispositif selon au moins l'une des revendications 4 à 8, caractérisé par plusieurs ressorts de pression (20) disposés entre les disques d'écrasement (13a, 13b) ainsi que par des butées (19) qui limitent l'écartement maximal des disques d'écrasement (13a, 13b) et qui sont montées sur des entretoises (18) traversant les disques d'écrasement (13a, 13b).

10. Dispositif selon la revendication 9, caractérisé en ce que les entretoises (18) traversent les ressorts de pression (20).

11. Dispositif selon la revendication 9 ou la revendication 10, caractérisé en ce que les butées (19) sont réglables.

12. Dispositif selon au moins l'une des revendications 4 à 11, caractérisé par une tige (23) qui est montée pivotante sur un axe de rotation (25) parallèle à l'axe (12) et qui, en pivotant, peut pénétrer dans l'espace cylindrique compris entre les disques d'écrasement (13a, 13b).

13. Dispositif selon la revendication 12, caractérisé en ce que la tige (23) est fixée à l'extrémité d'un levier (24) monté pivotant sur l'axe de rotation (25).

14. Dispositif selon la revendication 13, caractérisé en ce que la forme du levier (24) est adaptée au contour extérieur du disque d'écrasement (13a, 13b).

15. Dispositif selon la revendication 13, caractérisé par un volet (22) qui, en pivotant, peut pénétrer, sous le levier (24), dans l'espace cylindrique compris entre les disques d'écrasement (13a, 13b) et qui, en position pénétrante, forme un plan incliné.

16. Dispositif selon la revendication 15, caractérisé en ce que le volet (22) et le levier (24) sont accouplés l'un à l'autre, de façon que le volet (22) ne fasse pivoter la tige (23) qu'à la fin de son déplacement.

17. Dispositif selon la revendication 1, caractérisé par une piste d'alimentation (11) qui est destinée aux emballages ouverts (Z) et qui s'étend sensiblement horizontalement jusque dans la zone comprise entre les surfaces d'écrasement (15a, 15b).

18. Dispositif selon la revendication 17, caractérisé par un poussoir (17) qui peut se déplacer parallèlement à la piste d'alimentation (11) et qui est destiné à l'acheminement des emballages ouverts (Z).

19. Dispositif selon la revendication 17 ou la revendication 18, caractérisé par un diviseur (26) qui est solidarisé entre les surfaces d'écrasement (15a, 15b) sous la piste d'alimentation (11).

20. Dispositif selon au moins l'une des revendications 1 à 19, caractérisé en ce, pour ouvrir l'emballage (Z), il est prévu deux couteaux (5a, 5b) dont l'un découpe la face frontale inférieure (S) de l'emballage et l'autre la face frontale supérieure de l'emballage ou, en présence de cigarettes à bout filtre, la partie (F) contenant le filtre de l'emballage (Z).

21. Dispositif selon la revendication 20, caractérisé en ce que les couteaux (5a, 5b) sont conçus sous la forme de couteaux circulaires.

22. Dispositif selon la revendication 21, caractérisé en ce que les couteaux circulaires possèdent une lame lisse.

23. Dispositif selon la revendication 21, caractérisé en ce que les couteaux circulaires possèdent une lame dentée.

24. Dispositif selon la revendication 20, caractérisé en ce que les couteaux (5a, 5b) sont conçus sous la forme d'une scie dentée à ruban ou sauteuse.

25. Dispositif selon la revendication 23 ou 24, caractérisé en ce qu'un dispositif d'aspiration (27) est disposé dans la zone des couteaux (5a, 5b).
